# EUROPÄISCHE PATENTSCHRIFT

(11) **EP 0 891 929 B1**
(45) Veröffentlichungstag und Bekanntmachung des Hinweises auf die Patenterteilung: **07.11.2001**
(21) Anmeldenummer: 98108918.8
(22) Anmeldetag: 15.05.1998
(51) Int. Cl.: B65D 41/34

(54) **Schraubkappe mit Garantieband**
Screw closure with tamper indicating band
Capuchon à vis avec bande de garantie

(30) Priorität: 15.07.1997 DE 19730324
(43) Veröffentlichungstag der Anmeldung: 20.01.1999
(73) Patentinhaber: Mouldtec Kunststoff GmbH, 87600 Kaufbeuren (DE)
(72) Erfinder: Wazel, Wilhelm, Prof. Dipl.-Ing., 86343 Königsbrunn (DE); Müller, Dietmar, 96450 Coburg (DE)
(74) Vertreter: Popp, Eugen, Dr.

(56) Entgegenhaltungen:
- EP-A- 0 371 920
- DE-A- 2 439 414
- US-A- 5 609 263

## Beschreibung

Die Erfindung betrifft eine Schraubkappe aus Kunststoffmaterial zum Verschließen einer Behältermündung mit einem am unteren Rand der Kappe angeordneten und einstückig mit dieser ausgebildeten, umlaufenden Garantieband,
- das dazu bestimmt ist, bei aufgesetzter Kappe einen ringförmigen Wulst an der Behältermündung zu untergreifen, wobei zu diesem Zweck auf der Innenseite ein Rückhaltemittel vorgesehen ist, das beim erstmaligen Aufbringen, insbesondere Aufschrauben der Kappe über den Wulst schiebbar ist und in der Endposition der Kappe unter den Wulst einrastet, und
- das in einen ersten Umfangsschnitt, der reißfest mit der Kappe verbunden ist, sowie einen zweiten Komplementärabschnitt unterteilt ist, der von der Kappe abreißbar ist, wobei der erste mit der Kappe reißfest verbundene Umfangsabschnitt des Garantiebandes in Umfangsrichtung desselben über wenigstens eine beim erstmaligen Abschrauben der Kappe abreißbare Sollbruchstelle mit dem zweiten, von der Kappe abreißbaren Komplementärabschnitt verbunden ist.

Ein Problem bei Kappen dieser Art besteht darin, daß das Garantieband so ausgebildet wird, daß es beim erstmaligen Öffnen an der richtigen Stelle reißt, daß es aber beim späteren Wiederverschließen der Behältermündung den Verschließvorgang nicht stört. Diese Aufgabe wird weitgehend gelöst durch die Schraubkappe gemäß der EP 0 371 920 B1. Dabei hat sich gezeigt, daß es ausreicht, das Garantieband über einen vorbestimmten Umfangsabschnitt einstückig und fest mit dem unteren Kappenrand zu verbinden, wobei dieser Abschnitt primär nur Stütz- und Rückhaltefunktion hat und ein symmetrisches Aufsetzen der Kappe auf die Flasche ermöglicht. Die eigentliche Garantiefunktion wird jedoch vom übrigen Teil des Garantiebandes übernommen, der beim erstmaligen Abschrauben der Kappe vom unteren Kappenrand abreißt.

Es hat sich jedoch in der Praxis gezeigt, daß der Abriß des von der Kappe abreißbaren Komplementärabschnitts vom ersten, mit der Kappe reißfest verbundenen Umfangsabschnitt des Garantiebandes an der Sollbruchstelle zwischen diesen beiden Abschnitten nicht immer gewährleistet ist. Sehr häufig erfolgt überhaupt kein Abriß an der Sollbruchstelle mit der Folge, daß sich die Schraubkappe nicht oder nur unter größter Anstrengung abschrauben läßt. Der Grund dafür liegt darin, daß die Abreißkraft nicht optimal in die Sollbruchstelle eingeleitet wird, nämlich so, daß sie über den gesamten Querschnitt der Sollbruchstelle gleichermaßen wirksam ist.

Aus der US 5,609,263, die dem oberbegriff des Anspruchs 1 entspricht, ist beispielsweise eine Kappe mit einem Garantieband bekannt, das einen zur Vertikalen der Kappe schrägen Schlitz aufweist. Der Schlitz dient als Sollbruchstelle des Garantiebandes, die beim erstmaligen Abschrauben der Kappe von einer Flasche oder dergleichen Behälter bricht. Allerdings liegt ein mit der Kappe reißfest verbundener Teil des Garantiebandes so über dem schrägen Schlitz, daß die beim Abschrauben auftretende Abreißkraft nicht optimal, insbesondere nicht gleichmäßig, in die Sollbruchstelle bzw. den Schlitz eingeleitet wird wie oben beschrieben.

Der vorliegenden Erfindung liegt daher die Aufgabe zugrunde, eine Schraubkappe der eingangs genannten Art so zu verbessern, daß beim erstmaligen Abschrauben die Abreißkraft über den Querschnitt der im Garantieband integrierten Sollbruchstelle gleichermaßen wirksam ist.

Diese Aufgabe wird dadurch gelöst, daß die Sollbruchstelle schräg zur Vertikalen verläuft, und der Winkel, unter den sich die Sollbruchstelle relativ zur Vertikalen erstreckt, dem Winkel entspricht, unter den sich an der Sollbruchstelle der zweite, von der Kappe abreißbare Komplementärabschnitt des Garantiebandes beim Abriß vom ersten, mit der Kappe reißfest verbundenen Umfangsabschnitt des Garantiebandes relativ zur Horizontalen bzw. Umfangsrichtung erstreckt. Dann ist gewährleistet, daß die Abreißkraft über den gesamten Querschnitt bzw. die gesamte Länge der Sollbruchstelle bzw. über die gesamte Breite des Garantiebandes an der Sollbruchstelle gleichermaßen wirksam ist. Es ist dann sichergestellt, daß das Garantieband über die gesamte Breite an der Sollbruchstelle reißt, so daß die gewünschte Garantiefunktion erfüllt ist.

Der Winkel, unter dem sich die Sollbruchstelle relativ zur Vertikalen erstreckt, beträgt etwa 5 bis 20 Grad, insbesondere etwa 10 bis 15 Grad. Die Vertikale ist durch die Richtung der Schraubkappen-Mittenachse definiert. Die Horizontale ist bestimmt durch die Ebene, in der sich das Garantieband erstreckt.

Vorzugsweise umfaßt die Sollbruchstelle einen in Umfangsrichtung abreißbaren Steg, insbesondere einen unteren randnahen Steg und einen oberen Steg, der sich nahe dem unteren Rand der Kappe erstreckt. Diese Stege überbrücken einen Einschnitt über die gesamte Breite des Garantiebandes. Vorzugsweise ist dieser Einschnitt begrenzt durch eine vertikale Schnittlinie am zweiten, von der Kappe abreißbaren Komplementärabschnitt des Garantiebandes und eine schräg zur Vertikalen verlaufende Schnittlinie am ersten, mit der Kappe reißfest verbundenen Umfangsabschnitt des Garantiebandes.

Um die reißfeste Verbindung zwischen dem ersten Umfangsabschnitt des Garantiebandes und der Kappe an der Sollbruchstelle sicherzustellen, ist der unmittelbar an die Sollbruchstelle angrenzende Bereich des ersten Umfangsabschnittes des Garantiebandes zusätzlich verstärkt. Insbesondere ist die Verbindung zwischen dem ersten Umfangsabschnitt und der Schraubkappe mit einer Wandstärke ausgebildet, die der Wandstärke der Kappe entspricht. Überraschenderweise hat sich auch gezeigt, daß es genügt, wenn nur der zweite, von der Kapppe abreißbare Komplementärabschnitt des Garantiebandes Rückhaltemittel aufweist, und zwar entweder in Form von mehreren einzelnen über den Umfang diskret verteilt angeordneten Rückhalteelementen oder in Form einer durchgehenden Rückhalterippe. Es muß nämlich nur sichergestellt sein, daß beim erstmaligen Abschrauben der Kappe der von der Kappe abreißbare Komplementärabschnitt des Garantiebandes durch den zugeordneten Wulst an der Behältermündung zurückgehalten wird, so daß der gewünschte Abreißeffekt eintritt.

Bei einer bevorzugten Ausführungsform erfolgt die reißfeste Verbindung zwischen dem ersten Umfangsabschnitt des Garantiebandes durch
- einen unmittelbar an die Sollbruchstelle angrenzenden, über einen vorbestimmten Winkel von wenigstens 15 Grad durchgehend mit dem unteren Kappenrand verbundenen Verbindungsabschnitt
- wenigstens einen etwa diametral dazu ausgebildeten Verbindungssteg mit einer der Kappenwandstärke entsprechenden Wandstärke und durch
- mehrere dazwischen ausgebildete, in Umfangsrichtung voneinander beabstandete Verbindungsstege geringerer Wandstärke.

Für die Garantiefunktion genügt es, wenn der von der Kappe abreißbare Komlementärabschnitt kürzer ist als der mit der Kappe fest verbundene Abschnitt des Garantiebandes.

Um das Aufbringen bzw. Aufschrauben der Kappe samt Garantieband auf die Behältermündung zu erleichtern, ist vorzugsweise noch eine zweite Sollbruchstelle zwischen den beiden Garantieband-Abschnitten vorgesehen, die die beim erstmaligen Aufschrauben der Kappe erforderliche Dehnung des Garantiebandes in Umfangsrichtung gewährleistet. Bezüglich einer bevorzugten Ausführungsform dieser zweiten Sollbruchstelle wird auf Anspruch 13 verwiesen.

Nachstehend wird eine bevorzugte Ausführungsform einer erfindungsgemäß ausgebildeten Schraubkappe anhand der beigefügten Zeichnung näher erläutert. Es zeigen:
- Fig. 1: eine erfindungsgemäß ausgebildete Schraubkappe in Seitenansicht unter Darstellung der wenigstens einen, schräg zur Vertikalen verlaufenden Sollbruchstelle;
- Fig. 2: die Schraubkappe gemäß Fig. 1 im Schnitt Längslinie B-B in Fig. 1;
- Fig. 3: die Schraubkappe gemäß Fig. 1 im Längsschnitt;
- Fig. 4: das der Schraubkappe zugeordnete Garantieband im Schnitt Längslinie C-C in Figur 1 unter Darstellung der Sollbruchstelle;
- Fig. 5: das Garantieband der Schraubkappe gemäß Fig. 1 im Schnitt Längslinie D-D in Fig. 1;
- Fig. 6: die zweite Sollbruchstelle des Garantiebandes in Seitenansicht;
- Fig. 7: die Sollbruchstelle gemäß Fig. 6 im Schnitt Längslinie F-F in Fig. 6.

Die Figuren 1 bis 3 zeigen eine Schraubkappe 10 aus Kunststoffmaterial mit einem Innengewinde 11, die dazu bestimmt ist, eine Behältermündung mit einem komplementären Außengewinde zu verschließen. Derartige Schraubkappen werden insbesondere zum Verschließen von Flaschen mit Erfrischungsgetränken oder dergleichen verwendet, wobei es sich in der Regel um Mehrwegflaschen aus Glas mit einer genormten Flaschenmündung handelt. Die Schraubkappe 10 umfaßt ein Garantieband 12. Dieses besteht aus einem reißfest mit dem unteren Kappenrand 13 verbundenen ersten Umfangsabschnitt 14 und einem zweiten von der Kappe abreißbaren Komplementärabschnitt 15. Das Garantieband 12 ist dazu bestimmt, bei aufgesetzter Kappe 10 einen ringförmigen Wulst an der Behältermündung zu untergreifen, wobei zu diesem Zweck auf der Innenseite des Garantiebandes ein Rückhaltemittel vorgesehen ist, das beim erstmaligen Aufbringen, insbesondere Aufschrauben der Kappe über den Wulst schiebbar ist und in der Endposition der Kappe unter den Wulst einrastet. Im vorliegenden Fall ist das Rückhalteelement ausschließlich am von der Kappe abreißbaren Komplementärabschnitt 15 ausgebildet, und zwar in Form einer sich in Umfangsrichtung erstreckenden Rückhalterippe 16.

Der erste mit der Kappe reißfest verbundene Umfangsabschnitt 14 des Garantiebandes 12 ist in Umfangsrichtung desselben über eine erste, beim erstmaligen Abschrauben der Kappe aufreißbare Sollbruchstelle 17 mit dem zweiten, von der Kappe abreißbaren Komplementärabschnitt 15 verbunden. Diese Sollbruchstelle 17 verläuft, wie Fig. 1 sehr gut erkennen läßt, zur Vertikalen 18 schräg. Konkret ist diese erste Sollbruchstelle durch einen Einschnitt definiert, der durch einen unteren randnahen Abreißsteg 19 und einen oberen, sich nahe dem unteren Rand der Kappe erstreckenden Abreißsteg 20 überbrückt ist. Die Wandstärke dieser Abreißstege 19 und 20 ist im Verhältnis zur Wandstärke des Garantiebandes im übrigen deutlich geringer. Sie beträgt etwa die Hälfte der üblicherweise gewählten Wandstärke für Garantieband und/oder Schraubkappe. Der die Sollbruchstelle definierende Einschnitt ist begrenzt durch eine sich nahezu vertikal erstreckende Schnittlinie 21 am zweiten,- von der Kappe abreißbaren Komplementärabschnitt 15 des Garantiebandes 12 und eine schräg zur Vertikalen 18 verlaufende Schnittlinie 22 am ersten, mit der Kappe reißfest verbundenen Umfangsabschnitt 14 des Garantiebandes 12. Der unmittelbar an die so definierte Sollbruchstelle 17 angrenzende Bereich 23 des ersten, mit der Kappe reißfest verbundenen Umfangsabschnitts 14 des Garantiebandes 12 ist zusätzlich verstärkt. Dieser Bereich weist eine im Vergleich größere Wandstärke auf, insbesondere eine Wandstärke entsprechend der Kappenwandstärke. Dies gilt insbesondere auch für den Übergangsbereich zwischen diesem Bereich des Garantiebandes und dem unteren Rand 13 der Schraubkappe 10. Es soll also sichergestellt sein, daß dieser Bereich 23 des Garantiebandes fest mit dem unteren Rand 13 der Schraubkappe 10 verbunden ist und auch verbunden bleibt, vor allem beim ersten Abschrauben der Kappe 10.

Die den schrägen Verlauf der Sollbruchstelle 17 definierende Schnittlinie 22 erstreckt sich unter einem Winkel α relativ zur Vertikalen 18, der dem Winkel entspricht, unter dem sich an der Sollbruchstelle 17 der zweite, von der Kappe abreißbare Komplementärabschnitt 15 des Garantiebandes 12 beim Abriß vom ersten, mit der Kappe reißfest verbundenen Umfangsabschnitt 14 des Garantiebandes 12 relativ zur Horizontalen bzw.

Umfangsrichtung erstreckt. Dabei sei darauf hingewiesen, daß die bereits erwähnte Rückhalterippe 16 auf der Innenseite des abreißbaren Komplementärabschnitts 15 des Garantiebandes 12 beim erstmaligen Aufschrauben der Kappe unter den erwähnten Ringwulst an der Behältermündung schnappt. Beim erstmaligen Abschrauben der Kappe wird durch die Zusammenwirkung von Rückhalterippe 16 und Ringwulst an der Behältermündung die erforderliche axiale Zugkraft zum Reißen des Garantiebandes bewirkt, und zwar zum Abreißen des Komplementärabschnitts 15 am unteren Rand 13 der Schraubkappe 10. Die Verbindung zwischen dem Komplementärabschnitt 15 und dem reißfest mit der Schraubkappe verbundenen Umfangsabschnitt 14 des Garantiebandes 12 bleibt zunächst bestehen mit der Folge, daß beim erstmaligen Abschrauben der Schraubkappe der vom unteren Rand 13 derselben abgetrennte Komplementärabschnitt 15 des Garantiebandes 12 nach unten kippt, und zwar um die eine Art Scharniergelenk definierende Sollbruchstelle 17. Der Komplementärabschnitt 15 des Garantiebandes 12 schließt in dieser Position einen spitzen Winkel mit dem unteren Rand 13 der Schraubkappe 10 ein. Beim Abriß des Komplementärabschnitts 15 von dem mit der Schraubkappe 10 fest verbundenen ersten Umfangsabschnitt 14 des Garantiebandes 12 entspricht dieser Winkel etwa dem Winkel α der Schnittlinie 22, die den wirksamen Verlauf der Sollbruchstelle 17 relativ zur Vertikalen 18 definiert. Beim Abriß des Garantiebandes in Umfangsrichtung erstrecken sich also die Abreißstege 19, 20 der Sollbruchstelle 17 etwa senkrecht zur Schnittlinie 22 bzw. senkrecht zum schrägen Verlauf der Sollbruchstelle 17. Damit ist gewährleistet, daß der Abriß des Garantiebandes in Umfangsrichtung desselben an der Sollbruchstelle 17 über die gesamte Breite des Garantiebandes gleichförmig erfolgt. Es wird damit sichergestellt, daß sowohl der obere Abreißsteg 20 als auch der untere Abreißsteg 19 brechen; denn würde zum Beispiel nur der untere randnahe Abreißsteg 19 beim erstmaligen Abschrauben der Kappe abreißen, wäre es vorstellbar, daß die Rückhalterippe 16 den komplementären Ringwulst an der Behälteröffnung überwindet, ohne daß der obere Abreißsteg 20 reißt. Die Folge wäre, daß der Komplementärabschnitt 15 des Garantiebandes 12 noch mit dem ersten Umfangsabschnitt 14 desselben verbunden bliebe. Der Verbraucher könnte dann nach erneutem Aufschrauben der Schraubkappe nicht ohne weiteres erkennen, ob der Behälter bzw. die Flasche vorher schon geöffnet worden ist oder nicht. Durch die beschriebene Ausbildung der Sollbruchstelle ist sichergestellt, daß der von der Schraubkappe abreißbare Komplementärabschnitt 15 an der Sollbruchstelle vollständig reißt, so daß dieser Komplementärabschnitt 15 auf keinen Fall mehr mit dem reißfest mit der Kappe verbundenen ersten Umfangsabschnitt 14 des Garantiebandes 12 verbunden bleibt. Auf diese Weise ist die gewünschte Garantiefunktion des Garantiebandes 12 in höchstem Maße sichergestellt.

Der erwähnte Winkel α zwischen der Vertikalen 18 und der Schnittlinie 22, die den Schrägverlauf der Sollbruchstelle 17 definiert, beträgt etwa 5 bis 20 Grad, insbesondere etwa 10 bis 15 Grad, hier konkret 10 Grad.

Statt eines Einschnitts kann die Sollbruchstelle 12 auch durch eine entsprechend ausgebildete Kerbe bzw. Materialschwächung definiert sein, die sich über die gesamte Breite des Garantiebandes 12 erstreckt. Wenigstens eine Begrenzungslinie dieser Kerbe bzw. Materialschwächung erstreckt sich dann im Winkel α, d. h. schräg zur Vertikalen 18.

Die reißfeste Verbindung zwischen dem ersten Umfangsabschnitt 14 des Garantiebandes 12 erfolgt bei der dargestellten Ausführungsform durch einen unmittelbar an die Sollbruchstelle 17 angrenzenden über einen vorbestimmten Winkel von wenigstens 15 Grad, hier etwa 40 Grad durchgehend mit dem unteren Kappenrand 13 verbundenen Verbindungsabschnitt 24, der den oben bereits erwähnten Verstärkungsbereich 23 umfaßt, wenigstens einen, hier drei etwa diametral zu dem Verbindungsabschnitt 24 ausgebildete Verbindungsstege 25 mit einer der Kappenwandstärke entsprechenden Wandstärke sowie einer vorbestimmten Erstreckung in Umfangsrichtung über wenigstens 5 bis 10 Grad, und durch mehrere dazwischen ausgebildete, in Umfangsrichtung gleichförmig voneinander beabstandete Verbindungsstege 26 geringerer Wandstärke. Der erste, reißfest mit der Kappe 10 verbundene Umfangsabschnitt 14 des Garantiebandes 12 erstreckt sich bei der dargestellten Ausführungsform über einen Winkel von mehr als 180 Grad, insbesondere etwa 210 Grad. Dieser erste Umfangsabschnitt 14 ist vom zweiten, von der Kappe abreißbaren Komplementärabschnitt 15 des Garantiebandes 12 durch eine zweite, der ersten Sollbruchstelle 17 etwa gegenüberliegend angeordnete Sollbruchstelle 27 getrennt. Diese zweite Sollbruchstelle ist in Umfangsrichtung etwas reißfester ausgebildet als die erste Sollbruchstelle 17; die zweite Sollbruchstelle 27 soll dem Verbraucher nach dem erstmaligen Abschrauben der Schraubkappe 10 die vollständige Entfernung des Komplementärabschnitts 15 von der Schraubkappe 10 bzw. dem ersten, mit der Schraubkappe 10 fest verbundenen Umfangsabschnitt 14 des Garantiebandes 12 erleichtern. Die zweite Sollbruchstelle 27 ist ebenfalls durch einen Einschnitt definiert (siehe Fig. 6), der randseitig durch einen abreißbaren Steg 28 überbrückt ist. Entsprechend Fig. 2 ist der Steg 28 innenseitig hohlkehlenförmig ausgebildet, um das Abreißen des Komplementärabschnitts 15 zu erleichtern. Der die zweite Sollbruchstelle 27 definierende Einschnitt erstreckt sich vorzugsweise über die gesamte Breite des Garantiebandes. Bei der Ausführungsform gemäß Fig. 6 erstreckt sich der erwähnte Einschnitt ausgehend vom unteren Rand des Garantiebandes 12 nur über etwa 3/4 der Breite des Garantiebandes 12. Die Verbindung zwischen dem Garantieband 12 und dem unteren Rand 13 der Schraubkappe 10 im Bereich der zweiten Sollbruchstelle 27 ist dann jedoch vorzugsweise so ausgebildet wie der Anschluß der Abreißstege zwischen dem Komplementärabschnitt 15 des Garantiebandes 12 und dem unteren Rand 13 der Schraubkappe 10. Die erwähnten Abreißstege zwischen dem unteren Rand 13 der Schraubkappe 10 und dem Komplementärabschnitt 15 des Garantiebandes 12 sind mit den Bezugszifferen 29 gekennzeichnet. Entsprechend Fig. 2 erfolgt die Verbindung zwischen dem unteren Rand 13 der Schraubkappe 10 und dem zweiten, von der Kappe 10 abreißbaren Komplementärabschnitt 15 des Garantiebandes 12 durch fünf im Abstand voneinander angeordnete Abreißstege 29, deren Wandstärke deutlich geringer ist als die Wandstärke von Kappe und Garantieband.

Der Figur 3 kann auch noch entnommen werden, daß sich der Querschnitt des oberen Umfangsrandes des Garantiebandes 12 in Richtung zum unteren Rand 13 der Kappe 10 keilförmig verjüngt. Im Bereich der Verbindungsstege 25 und 26 wird diese Verjüngung jedoch dadurch kompensiert, daß sich diese Verbindungsstege in das Garantieband 12 hineinerstrecken unter Ausbildung einer Wandstärke an diesen Stellen entsprechend der Wandstärke des Garantiebandes im übrigen. Damit wird sichergestellt, daß der erste Umfangsabschnitt 14 des Garantiebandes 12 fest mit der Schraubkappe verbunden bleibt.

Es sei noch darauf hingewiesen, daß die an den abreißbaren Komplementärabschnitt 15 des Garantiebandes 12 angrenzende Schnittlinie 21 ebenfalls schräg zur Vertikalen 18 verlaufen kann, wobei der Winkel zwischen dieser Schnittlinie 21 und der Vertikalen 18 vorzugsweise etwas geringer ist als der Winkel α zwischen der Vertikalen 18 und der zweiten Schnittlinie 22, die an den reißfest mit der Kappe verbundenen Umfangsabschnitt 14 des Garantiebandes 12 anschließt, um den oben gewünschten Effekt zu erhalten. Der die Sollbruchstelle 17 definierende Einschnitt verjüngt sich bei dieser Ausführungsform ausgehend vom unteren Rand des Garantiebandes 12 konisch nach oben, insbesondere asymmetrisch konisch.

Es ist des weiteren denkbar, daß beide den erwähnten Einschnitt der ersten Sollbruchstelle 17 begrenzenden Schnittlinien in gleicher Richtung schräg zur Vertikalen 18 verlaufen, insbesondere unter demselben Winkel α.

In allen Fällen soll jedoch sichergestellt sein, daß beim Abriß die Verbindungsstege 19, 20 sich etwa senkrecht zur wirksamen Erstreckung der Sollbruchstelle 17 erstrecken, so daß über die gesamte Breite des Garantiebandes an der Sollbruchstelle die volle Abrißkraft zur Wirkung kommt. Nur dann ist sichergestellt, daß der abreißbare Komplementärabschnitt 15 vollständig von dem nicht-abreißbaren Umfangsabschnitt 14 des Garantiebandes 12 beim erstmaligen Abschrauben der Kappe abreißt.

Unter Bezugnahme auf Fig. 1 sei noch auf eine weitere Besonderheit der Erfindung hingewiesen, wonach der unmittelbar an die Sollbruchstelle 17 angrenzende und zusätzlich verstärkt ausgebildete Bereich 23 des ersten mit der Kappe reißfest verbundenen Umfangsabschnitts 14 des Garantiebandes 12 an der der Sollbruchstelle 17 abgewandten Seite durch eine sich zum unteren randnahen Abreißsteg 19 hin erstreckende Bogenlinie 30 begrenzt bzw. gegenüber dem übrigen Teil des ersten Umfangsabschnitts 14 abgegrenzt ist.

Die Bogenlinie 30 ist Teil einer Parabel. Konkret setzt sie in einem Winkel von etwa 90° am unteren Rand der Schraubkappe 10 bzw. am oberen Rand des Garantiebandes 12 an. Das untere, dem unteren Abreißsteg 19 zugewandte Ende der Bogenlinie 30 ist abgerundet und geht in die dem ersten, reißfest mit der Kappe verbundenen Umfangsabschnitt 14 des Garantiebandes 12 zugeordnete seitliche Begrenzung (schräge Schnittlinie 22) der Sollbruchstelle 17 über. Die vorbeschriebene Ausführungsform garantiert beim erstmaligen Öffnen der Schraubkappe 10 eine Krafteinleitung in die Sollbruchstelle 17, insbesondere in den unteren Abreißsteg 19 derselben, gemäß den Pfeilen 31, 32, d.h. etwa senkrecht zur Sollbruchlinie unabhängig von der Winkelstellung des abreißbaren Umfangsabschnitts des Garantiebandes 12 relativ zur Horizontalen. Die Sollbruchlinie bzw. Rißlinie im unteren Abreißsteg 19 ist in der Regel die Fortsetzung der schrägen Schnittlinie 22, d.h. der dem reißfest verbundenen Abschnitt 14 des Garantiebandes 12 zugeordneten seitlichen Begrenzung der Sollbruchstelle 17.

### Bezugszeichenliste:

- 10: Schraubkappe
- 11: Innengewinde
- 12: Garantieband
- 13: unterer Kappenrand
- 14: erster reißfester Umfangsabschnitt
- 15: zweiter abreißbarer Komplementärabschnitt
- 16: Rückhalterippe
- 17: Sollbruchstelle
- 18: Vertikale
- 19: Abreißsteg
- 20: Abreißsteg
- 21: vertikale Schnittlinie
- 22: schräge Schnittlinie
- 23: verstärkter Bereich
- 24: Verbindungsabschnitt
- 25: Verbindungssteg
- 26: Verbindungssteg
- 27: zweite Sollbruchstelle
- 28: Steg
- 29: Abreißsteg
- 30: Bogenlinie
- 31: Pfeil
- 32: Pfeil

## Patentansprüche

1. Schraubkappe (10) aus Kunststoffmaterial zum Verschließen einer Behältermündung mit einem am unteren Rand (13) der Kappe angeordneten und einstückig mit dieser ausgebildeten, umlaufenden Garantieband (12),
- das dazu bestimmt ist, bei aufgesetzter Kappe (10) einen ringförmigen Wulst an der Behältermündung zu untergreifen, wobei zu diesem Zweck auf der Innenseite ein Rückhaltemittel (16) vorgesehen ist, das beim erstmaligen Aufbringen, insbesondere Aufschrauben der Kappe über den Wulst schiebbar ist und in der Endposition der Kappe unter den Wulst einrastet, und
- das in einen ersten Umfangsabschnitt (14), der reißfest mit der Kappe verbunden ist, sowie einen zweiten Komplementärabschnitt (15) unterteilt ist, der von der Kappe abreißbar ist, wobei der erste mit der Kappe reißfest verbundene Umfangsabschnitt (14) des Garantiebandes (12) in Umfangsrichtung desselben über wenigstens eine beim erstmaligen Abschrauben der Kappe aufreißbare Sollbruchstelle (17) mit dem zweiten, von der Kappe abreißbaren Komplementärabschnitt (15) verbunden ist, wobei die Sollbruchstelle (17) schräg zur Vertikalen (18) verläuft,
**dadurch gekennzeichnet, daß**
der Winkel α, unter dem sich die Sollbruchstelle (17) relativ zur Vertikalen (18) erstreckt, dem Winkel entspricht, unter dem sich an der Sollbruchstelle (17) der zweite, von der Kappe abreißbare Komplementärabschnitt (15) des Garantiebandes (12) beim Abriß vom ersten, mit der Kappe reißfest verbundenen Umfangsabschnitt (14) des Garantiebandes (12) relativ zur Horizontalen bzw. Umfangsrichtung erstreckt.

2. Schraubkappe nach Anspruch 1,
**dadurch gekennzeichnet, daß**
der Winkel (α), unter dem sich die Sollbruchstelle (17) relativ zur Vertikalen (18) erstreckt, etwa 5 bis 20 Grad, insbesondere etwa 10 bis 15 Grad, beträgt.

3. Schraubkappe nach Anspruch 1 oder 2,
**dadurch gekennzeichnet, daß**
die Sollbruchstelle (17) wenigstens einen in Umfangsrichtung abreißbaren Steg (19) umfaßt.

4. Schraubkappe nach einem der Ansprüche 1 bis 3,
**dadurch gekennzeichnet, daß**
die Sollbruchstelle (17) durch einen Einschnitt definiert ist, der durch wenigstens einen unteren randnahen Abreißsteg (19) überbrückt ist.

5. Schraubkappe nach Anspruch 4,
**dadurch gekennzeichnet, daß**
der Einschnitt durch einen weiteren, oberen sich nahe dem unteren Rand (13) der Kappe (10) erstreckenden Abreißsteg (20) überbrückt ist.

6. Schraubkappe nach Anspruch 4 oder 5,
**dadurch gekennzeichnet, daß**
der die Sollbruchstelle (17) definierende Einschnitt begrenzt ist durch eine etwa vertikale Schnittlinie (21) am zweiten, von der Kappe abreißbaren Komplementärabschnitt (15) des Garantiebandes (12) und eine schräg zur Vertikalen (18) verlaufende Schnittlinie (22) am ersten, mit der Kappe reißfest verbundenen Umfangsabschnitt (14) des Garantiebandes (12).

7. Schraubkappe nach einem der Ansprüche 1 bis 6,
**dadurch gekennzeichnet, daß**
der unmittelbar an die Sollbruchstelle (17) angrenzende Bereich (23) des ersten, mit der Kappe reißfest verbundenen Umfangsabschnitts (14) des Garantiebandes (12) zusätzlich verstärkt ist, insbesondere eine im Vergleich größere Wandstärke aufweist, vorzugsweise eine Wandstärke entsprechend der Kappenwandstärke.

8. Schraubkappe nach einem der Ansprüche 1 bis 7,
**dadurch gekennzeichnet, daß**
nur der zweite, von der Kappe (10) abreißbare Komplementärabschnitt (15) des Garantiebandes (12) Rückhaltemittel entweder in Form von mehreren einzelnen über den Umfang diskret verteilt angeordneten Rückhalteelementen oder in Form einer durchgehenden Rückhalterippe (16) aufweist.

9. Schraubkappe nach einem der Ansprüche 1 bis 8,
**dadurch gekennzeichnet, daß**
die reißfeste Verbindung zwischen dem ersten Umfangsabschnitt (14) des Garantiebandes (12) und der Kappe (10) durch
- einen unmittelbar an die Sollbruchstelle (17) angrenzenden, über einen vorbestimmten Winkel (β) von wenigstens 15 Grad durchgehend mit dem unteren Kappenrand (13) verbundenen Verbindungsabschnitt (24),
- wenigstens einen etwa diametral dazu ausgebildeten Verbindungssteg (25) mit einer der Kappenwandstärke entsprechenden Wandstärke, und durch
- mehrere dazwischen ausgebildete, in Umfangsrichtung voneinander beabstandete Verbindungsstege (26) geringerer Wandstärke
erfolgt.

10. Schraubkappe nach einem der Ansprüche 1 bis 9,
**dadurch gekennzeichnet, daß**
der erste, reißfest mit der Kappe (10) verbundene Umfangsabschnitt (14) des Garantiebandes (12) sich über einen Winkel von mehr als 180 Grad, insbesondere etwa 190 bis 210 Grad erstreckt, und daß dieser erste Umfangsabschnitt (14) vom zweiten, von der Kappe abreißbaren Komplementärabschnitt (15) des Garantiebandes (12) durch eine zweite, der ersten Sollbruchstelle (17) etwa gegenüberliegend angeordnete Sollbruchstelle (27) getrennt ist.

11. Schraubkappe nach Anspruch 10,
**dadurch gekennzeichnet, daß**
die zweite Sollbruchstelle (27) durch einen Einschnitt definiert ist, der zumindest randseitig durch einen abreißbaren Steg (28) überbrückt ist.

12. Schraubkappe nach Anspruch 11,
**dadurch gekennzeichnet, daß**
der die zweite Sollbruchstelle (27) definierende Einschnitt sich ausgehend vom unteren Rand des Garantiebandes (12) nur über etwa die halbe, oder 3/4 der Breite des Garantiebandes (12) erstreckt.

13. Schraubkappe nach einem der Ansprüche 1 bis 12,
**dadurch gekennzeichnet, daß**
die Verbindung zwischen dem unteren Rand (13) der Kappe (10) und dem zweiten, von der Kappe abreißbaren Komplementärabschnitt (15) des Garantiebandes (12) durch wenigstens zwei, insbesondere 4 bis 6 im Abstand voneinander angeordnete Abreißstege (29) erfolgt, deren Wandstärke geringer ist als die Wandstärke von Kappe oder Garantieband.

14. Schraubkappe nach einem oder mehreren der Ansprüche 7 bis 13,
**dadurch gekennzeichnet, daß** der unmittelbar an die Sollbruchstelle (17) angrenzende und zusätzlich verstärkt ausgebildete Bereich (23) des ersten, mit der Kappe reißfest verbundenen Umfangsabschnitts (14) des Garantiebandes (12) an der der Sollbruchstelle (17) abgewandten Seite durch eine sich zum unteren randnahen Abreißsteg (19) hin erstreckende Bogenline (30) begrenzt bzw. gegenüber dem übrigen Teil des ersten Umfangsabschnitts (14) abgegrenzt ist.

15. Schraubkappe nach Anspruch 14,
**dadurch gekennzeichnet, daß** die Bogenlinie (30) Teil einer Parabel ist.

16. Schraubkappe nach Anspruch 14 oder 15,
**dadurch gekennzeichnet, daß** die Bogenlinie (30) in einem Winkel von etwa 90° am unteren Rand der Schraubkappe (10) bzw. am oberen Rand des Garantiebandes (12) ansetzt.

17. Schraubkappe nach einem der Ansprüche 14 bis 16,
**dadurch gekennzeichnet, daß** das untere, dem unteren Abreißsteg (19) zugewandte Ende der Bogenlinie (30) abgerundet ist und in die dem ersten, reißfest mit der Kappe verbundenen Umfangsabschnitt (14) des Garantiebandes (12) zugeordnete seitliche Begrenzung (schräge Schnittlinie 22) der Sollbruchstelle (17) übergeht.

## Claims

1. Screw cap (10) made of plastic material for closing the mouth of a container, with a security band (12) disposed circumferentially at the lower edge (13) of the cap and integral therewith,
- which is designed to extend under an annular, rounded ridge at the container mouth when the cap (10) is in place, for which purpose there is provided on the inner side a retaining means (16) that when the cap is first put into place, in particular screwed on, can be pushed over the ridge and when the cap is in the final position catches under the ridge, and
- which is subdivided into a first, circumferential section (14) that is unbreakably connected to the cap and a second, complementary section (15) that can be torn away from the cap, such that the first, circumferential section (14) of the security band (12), which is unbreakably connected to the cap in the circumferential direction of the latter, is connected to the second, complementary section (15), which can be torn away from the cap, by way of at least one preformed breaking site (17) that can be torn apart when the cap is screwed off for the first time, the breaking site (17) being oriented at an angle to the vertical (18),
**characterized in that** the angle α at which the preformed breaking site (17) extends relative to the vertical (18) corresponds to the angle at which the second, complementary section (15) of the security band (12), which can be torn away from the cap, extends relative to the horizontal, i.e. to the circumferential direction, when it has been torn away from the first, circumferential section (14) of the security band (12), which is unbreakably attached to the cap.

2. Screw cap according to Claim 1,
**characterized in that** the angle (α) at which the preformed breaking site (17) extends relative to the vertical (18) amounts to about 5 to 20 degrees, in particular about 10 to 15 degrees.

3. Screw cap according to Claim 1 or 2,
**characterized in that** the preformed breaking site (17) comprises at least one cross-piece (19) that can be torn away in the circumferential direction.

4. Screw cap according to one of the claims 1 to 3,
**characterized in that** the preformed breaking site (17) is defined by a cut-out section bridged by at least one, lower tear-off cross-piece (19) disposed near its edge.

5. Screw cap according to Claim 4,
**characterized in that** the cut-out section is bridged by an additional, upper tear-off cross-piece (20) that extends close to the lower edge (13) of the cap (10).

6. Screw cap according to Claim 4 or 5,
**characterized in that** the cut-out section that defines the preformed breaking site (17) is bounded by an approximately vertical cutting line (21) on the second, complementary section (15) of the security band (12), which can be torn away from the cap, and by a cutting line (22) that runs at an angle to the vertical (18) on the first, circumferential section (14) of the security band (12), which is unbreakably connected to the cap.

7. Screw cap according to one of the claims 1 to 6,
**characterized in that** the first, circumferential section (14) of the security band (12), which is unbreakably connected to the cap, in a region (23) adjacent to the preformed breaking site (17) is additionally reinforced, in particular has a comparatively greater wall thickness, preferably a wall thickness corresponding to that of the cap.

8. Screw cap according to one of the claims 1 to 7,
**characterized in that** only the second, complementary section (15) of the security band (12), which can be torn away from the cap (10), comprises retaining means either in the form of several individual retaining elements discretely disposed over the circumference, or in the form of a continuous retaining rib (16).

9. Screw cap according to one of the claims 1 to 8,
**characterized in that** the unbreakable connection between the first, circumferential section (14) of the security band (12) and the cap (10) is achieved by
- a connecting section (24) that is immediately adjacent to the preformed breaking site (17) and is connected throughout to the lower edge (13) of the cap at a predetermined angle (β) of at least 15 degrees,
- at least one connecting bridge (25) formed approximately diametrically opposite thereto and having a wall thickness corresponding to that of the cap, and by
- several connecting bridges (26) of lesser wall thickness, which are formed in the intervening region and are spaced apart from one another in the circumferential direction.

10. Screw cap according to one of the claims 1 to 9,
**characterized in that** the unbreakable connection between the first, circumferential section (14) of the security band (12), which is unbreakably connected to the cap (10), has an angular extent of more than 180 degrees, in particular about 190 to 210 degrees, and that this first, circumferential section (14) is separated from the second, complementary section (15) of the security band (12), which can be torn away from the cap, by a second preformed breaking site (27) disposed approximately opposite the first preformed breaking site (17).

11. Screw cap according to Claim 10,
**characterized in that** the second preformed breaking site (27) is defined by a cut-out section that at least on the edge side is bridged by a cross-piece (28) that can be torn away.

12. Screw cap according to Claim 11,
**characterized in that** the cut-out section that defines the second preformed breaking site (27) extends over only about half, or 3/4, of the width of the security band (12), starting from the lower edge of the security band (12).

13. Screw cap according to one of the claims 1 to 12,
**characterized in that** the connection between the lower edge (13) of the cap (10) and the second, complementary section (15) of the security band (12), which can be torn away from the cap, is brought about by at least two, in particular 4 to 6 tear-off bridges (29) spaced apart from one another, the wall thickness of which is less than the wall thickness of cap or security band.

14. Screw cap according to one or more of the claims 7 to 13,
**characterized in that** in the first, circumferential section (14) of the security band (12), which is unbreakably connected to the cap (10), the additionally reinforced region (23) immediately adjacent to the preformed breaking site (17) is bounded on its side away from the preformed breaking site (17) by a curved line (30) that extends to the lower tear-off cross-piece (19) near the lower edge, i.e. is thereby delimited from the remaining part of the first, circumferential section (14).

15. Screw cap according to Claim 14,
**characterized in that** the curved line (30) is part of a parabola.

16. Screw cap according to Claim 14 or 15,
**characterized in that** the curved line (30) originates at an angle of about 90° at the lower edge of the screw cap (10) or at the upper edge of the security band (12).

17. Screw cap according to one of the claims 14 to 16,
**characterized in that** the lower end of the curved line (30), which is directed towards the lower tear-off cross-piece (19), is rounded and merges with the lateral boundary (angled cutting line 22) of the preformed breaking site (17), namely the boundary associated with the first, circumferential section (14) of the security band (12), which is unbreakably connected to the cap.

## Revendications

1. Bouchon fileté (10) en matière plastique pour la fermeture d'une ouverture de récipient avec une bande de garantie (12) périphérique, disposée sur le bord inférieur (13) du bouchon et réalisée d'une seule pièce avec ce dernier,
- qui est destinée, une fois le bouchon (10) mis en place, à enserrer un bourrelet annulaire sur l'ouverture du récipient, un moyen de retenue (16), prévu à cet effet sur le côté interne, pouvant être poussé sur le bourrelet lors de la première pose, en particulier lors du vissage du bouchon, et s'enclenchant sous le bourrelet dans la position finale du bouchon, et
- qui est subdivisée en une première section périphérique (14), assemblée de façon résistante à la déchirure avec le bouchon, ainsi qu'en une seconde section complémentaire (15), qui peut être déchirée du bouchon, la première section périphérique (14) de la bande de garantie (12), assemblée de façon résistante à la déchirure avec le bouchon, étant assemblée dans le sens périphérique de cette bande, par l'intermédiaire d'au moins un point destiné à la rupture (17) pouvant être déchiré lors du premier dévissage du bouchon, avec la seconde section complémentaire (15) pouvant être déchirée du bouchon, le point destiné à la rupture (17) se situant en oblique par rapport à la verticale (18),
**caractérisé en ce que** l'angle (α), sous lequel s'étend le point destiné à la rupture (17) par rapport à la verticale (18), correspond à l'angle sous lequel s'étend par rapport à l'horizontale et/ou au sens périphérique sur le point destiné à la rupture (17) la seconde section complémentaire (15) de la bande de garantie (12), pouvant être déchirée du bouchon, lors de sa rupture de la première section périphérique (14) de la bande de garantie (12), assemblée de façon résistante à la déchirure avec le bouchon.

2. Bouchon fileté suivant la revendication 1, **caractérisé en ce que** l'angle (α), sous lequel s'étend le point destiné à la rupture (17) par rapport à la verticale (18), est à peu près de 5 à 20°, en particulier à peu près de 10 à 15°.

3. Bouchon fileté suivant l'une des revendications 1 et 2, **caractérisé en ce que** le point destiné à la rupture (17) comporte au moins un profil (19) pouvant être déchiré dans le sens périphérique.

4. Bouchon fileté suivant l'une des revendications 1 à 3, **caractérisé en ce que** le point destiné à la rupture (17) est défini par une entaille, pontée par au moins un profil de rupture (19) inférieur, proche du bord.

5. Bouchon fileté suivant la revendication 4, **caractérisé en ce que** l'entaille est pontée par un autre profil de rupture supérieur (20), s'étendant à proximité du bord inférieur (13) du bouchon (10).

6. Bouchon fileté suivant l'une des revendications 4 et 5, **caractérisé en ce que** l'entaille, définissant le point destiné à la rupture (17), est délimitée par une ligne de coupe (21) à peu près verticale sur la seconde section complémentaire (15) de la bande de garantie (12), pouvant être déchirée du bouchon, et par une ligne de coupe (22) s'étendant en oblique par rapport à la verticale (18) sur la première section périphérique (14) de la bande de garantie (12), assemblée de façon résistante à la déchirure avec le bouchon.

7. Bouchon fileté suivant l'une des revendications 1 à 6, **caractérisé en ce que** la zone (23), directement limitrophe au point destiné à la rupture (17), de la première section périphérique (14) de la bande de garantie (12), assemblée de façon résistante à la déchirure avec le bouchon, est renforcée en supplément, présente en particulier une épaisseur de paroi comparativement plus élevée, de préférence une épaisseur de paroi correspondante à l'épaisseur de paroi du bouchon.

8. Bouchon fileté suivant l'une des revendications 1 à 7, **caractérisé en ce que** seule la seconde section complémentaire (15) de la bande de garantie (12), pouvant être déchirée du bouchon (10), présente des moyens de retenue en forme de plusieurs éléments de retenue individuels répartis discrètement sur le pourtour, ou en forme d'une nervure de retenue (16) continue.

9. Bouchon fileté suivant l'une des revendications 1 à 8, **caractérisé en ce que** l'assemblage résistant à la déchirure entre la première section périphérique (14) de la bande de garantie (12) et le bouchon (10) est assuré par
- une section d'assemblage (24) directement limitrophe au point destiné à la rupture (17), assemblée en continu sur un angle prédéfini (β) d'au moins 15° avec le bord inférieur (13) du bouchon,
- au moins un profil d'assemblage (25), réalisé à peu près diamétralement par rapport à cette section et d'une épaisseur de paroi correspondante à l'épaisseur de paroi du bouchon, et par
- plusieurs profils d'assemblage (26) intermédiaires d'une épaisseur de paroi inférieure, distants les uns des autres dans le sens périphérique.

10. Bouchon fileté suivant l'une des revendications 1 à 9, **caractérisé en ce que** la première section périphérique (14) de la bande de garantie (12), assemblée de façon résistante à la déchirure avec le bouchon (10), s'étend sur un angle de plus de 180°, en particulier d'à peu près 190 à 210°, et **en ce que** cette première section périphérique (14) est séparée de la seconde section complémentaire (15) de la bande de garantie (12), pouvant être déchirée du bouchon, par un second point destiné à la rupture (27) disposé à peu près en vis-à-vis du premier point destiné à la rupture (17).

11. Bouchon fileté suivant la revendication 10, **caractérisé en ce que** le second point destiné à la rupture (27) est défini par une entaille, pontée au moins côté bord par un profil (28) pouvant être déchiré.

12. Bouchon fileté suivant la revendication 11, **caractérisé en ce que** l'entaille, définissant le second point destiné à la rupture (27), ne s'étend à partir du bord inférieur de la bande de garantie (12) que sur à peu près la moitié de la largeur, ou 3/4 de la largeur de la bande de garantie (12).

13. Bouchon fileté suivant l'une des revendications 1 à 12, **caractérisé en ce que** l'assemblage entre le bord inférieur (13) du bouchon (10) et la seconde section complémentaire (15) de la bande de garantie (12), pouvant être déchirée du bouchon, est assuré par au moins deux, en particulier 4 à 6 profils de rupture (29) disposés à distance les uns des autres, dont l'épaisseur de paroi est inférieure à l'épaisseur de paroi du bouchon ou de la bande de garantie.

14. Bouchon fileté suivant l'une ou plusieurs des revendications 7 à 13, **caractérisé en ce que** la zone (23), directement limitrophe au point destiné à la rupture (17) et renforcée en supplément, de la première section périphérique (14) de la bande de garantie (12), assemblée de façon résistante à la déchirure avec le bouchon, est limitée sur le côté opposé au point destiné à la rupture (17) par une ligne courbe (30) s'étendant en direction du profil de rupture inférieur (19) proche du bord, et/ou est délimitée par rapport à la partie restante de la première section périphérique (14).

15. Bouchon fileté suivant la revendication 14, **caractérisé en ce que** la ligne courbe (30) fait partie d'une parabole.

16. Bouchon fileté suivant l'une des revendications 14 et 15, **caractérisé en ce que** la ligne courbe (30) s'engage sous un angle d'à peu près 90° sur le bord inférieur du bouchon fileté (10) et/ou sur le bord supérieur de la bande de garantie (12).

17. Bouchon fileté suivant l'une des revendications 14 à 16, **caractérisé en ce que** l'extrémité inférieure de la ligne courbe (30), tournée vers le profil de rupture inférieur (19), est arrondie, et se prolonge par la limitation latérale (ligne de coupe oblique 22) du point destiné à la rupture (17), associée à la première section périphérique (14) de la bande de garantie (12), assemblée de façon résistante à la déchirure avec le bouchon.
